# EUROPÄISCHE PATENTSCHRIFT

(11) **EP 0 042 555 B1**
(45) Veröffentlichungstag und Bekanntmachung des Hinweises auf die Patenterteilung: **09.05.1984**
(21) Anmeldenummer: 81104526.9
(22) Anmeldetag: 12.06.1981
(51) Int. Cl.: G10H 1/057

(54) **Verfahren zur digitalen Hüllkurvensteuerung eines polyphonen Musiksyntheseinstruments und Schaltungsanordnung zur Durchführung des Verfahrens**
Method of digitally controlling the envelope in a polyphonic musical synthesis instrument, and circuits to put this method into practice
Méthode de contrôle digital de l'enveloppe dans un instrument de synthèse musicale polyphonique, et circuits pour mettre en oeuvre cette méthode

(30) Priorität: 24.06.1980 DE 3023581
(43) Veröffentlichungstag der Anmeldung: 30.12.1981
(73) Patentinhaber: Matth. Hohner AG, D-78647 Trossingen (DE)
(72) Erfinder: Deforeit, Christian Jacques, Dipl.-Ing., F-21140 Semur-en-Auxois (DE)
(74) Vertreter: Sparing Röhl Henseler Patentanwälte

## Beschreibung

Die Erfindung betrifft ein Verfahren zur digitalen Hüllkurvensteuerung eines polyphonen Musiksyntheseinstruments sowie eine Schaltungsanordnung zur Durchführung des Verfahrens.

Digital arbeitende elektronische Musikinstrumente, sogenannte Musiksyntheseinstrumente, sind bekannt und beispielsweise beschrieben in den FR-A Nr. 7915337 und Nr. 8003892. Sie beruhen auf dem Prinzip, die zu Gehör zu bringenden Frequenzen durch Abstastung von Phasenzählern und Integration der Ausgangsimpulse zu synthetisieren. Damit lassen sich die hörbaren Frequenzen polyphon erzeugen, wobei man davon ausgehen kann, dass auf dem Instrument gleichzeitig acht Töne spielbar sein können. Unter Ton soll dabei eine einzelne Grundfrequenz plus dem Oberwellengehaltverstanden werden, der für ein beispielsweise zu simulierendes traditionelles Musikinstrument typisch ist. Der Oberwellenanteil kann bis zu acht oder sogar zehn Harmonische umfassen, und die Einzelfrequenzen sollen hier und im folgenden als Einzeltöne bezeichnet werden. Ein Ton mit fünf Oberwellenanteilen umfasst demgemäss sechs Einzeltöne.

Der Oberwellengehalt ist jedoch nicht das alleinige zu berücksichtigende Kriterium. Ebenso bedeutsam ist der Verlauf der Hüllkurve, also das Anklingen und Abklingen, das wiederum typisch ist für einzelne zu simulierende traditionelle Musikinstrumente; dabei gibt es nicht nur charakteristische Amplitudentransitionen, sondern auch Frequenzvariationen, zum Beispiel das typische Vibrato bei Saiteninstrumenten.

Von einem Musiksyntheseinstrument sollten daher bis zu 200 und mehr unterschiedliche Hüllkurven gleichzeitig erzeugt werden können, um alle misikalischen Möglichkeiten und Wünsche zu verwirklichen.

Bei einigen bisher bekannten Musiksyntheseinstrumenten erzeugt man eine Hüllkurve für das Anklingen und Abklingen nur eines Einzeltones, während die übrigen gleichzeitig gespielten Einzeltöne hinsichtlich Amplitude und Frequenz unbeeinflusst bleiben. Um auch für die übrigen Einzeltöne Hüllkurven zu erzeugen, wird die Zahl der Hüllkurvenschaltkreise entsprechend vervielfacht.

In der als DE-A Nr. 3003385 veröffentlichten älteren deutschen Patentanmeldung wird ein elektronisches Musikinstrument beschrieben, bei dem digital Hüllkurven mittels Verfahrensschritten erzeugt werden, wie sie im Oberbegriff des Patentanspruchs 1 genannt sind. Dies ermöglicht eine erhebliche Verringerung der Anzahl der Komponenten, obwohl doch eine grosse Anzahl von Einzeltönen hinsichtlich ihrer Hüllkurve unabhängig voneinander steuerbar sind.

Beim Spielen eines Musikinstruments kommt es häufig vor, dass eine gerade erklingende Hüllkurve abgebrochen wird und dafür eine neue Hüllkurve zu erzeugen ist. Wird beispielsweise ein Ton nur kurz angespielt, so wird seine Anklinghüllkurve begonnen, soll aber sofort wieder in eine Abkling- hüllkurve übergehen, ohne dass dazwischen eine bei längerem Aushalten des Tons vorgesehene Endamplitude erreicht wird. Die Simulation eines solchen Vorgangs bei einem Verfahren gemäss dem Oberbegriff des Patentanspruchs 1 zu ermöglichen, ist die Aufgabe der vorliegenden Erfindung. Gegenstand der Erfindung ist auch eine Schaltungsanordnung, die die Durchführung des Verfahrens mit relativ einfachen Mitteln ermöglicht.

Der kennzeichnende Teil des Patentanspruchs 1 bzw. des Patentanspruchs 4 nennt die erfindungsgemäss zur Lösung dieser Aufgabe vorgesehenen Merkmale.

Die Wirkungsweise des Gegenstandes der Erfindung lässt sich am besten unter Bezugnahme auf die beigefügten Zeichnungen erläutern.
Fig. 1a-1g zeigen Beispiele für Hüllkurven mit zeitabhängiger Amplitudenänderung, wie sie bei elektronischen Musikinstrumenten häufig gewünscht werden;
Fig. 2a-2d zeigen Beispiele für Hüllkurven mit zeitabhängiger Frequenzänderung, wie sie bei elektronischen Musikinstrumenten häufig gewünscht werden;
Fig. 3a-3c zeigen weitere Beispiele für Hüllkurven, die typischerweise bei elektronischen Musikinstrumenten gewünscht werden;
Fig. 4 stellt ein Blockschaltbild einer Schaltungsanordnung dar, mittels der die in Fig. 1 bis 3 dargestellten Hüllkurven erzeugt werden können;
Fig. 5a-5c sind Flussdiagramme zur Erläuterung der Schaltung nach Fig. 4;
Fig. 6 stellt schematisch den Speicherinhalt des Festwertspeichers aus Fig. 4 dar, und
Fig. 7 zeigt schematisch die Blockschaltung der Steuerlogik.

In Fig. ₁ a bis 1 g ist die Amplitude eines Einzeltones über der Zeit aufgetragen dargestellt. Dabei stellt ein Einzelton natürlich eine Sinusschwingung dar; ein aus einer Grundschwingung (Einzeltron) und Oberwellen bestehender Ton hat dann Rechteck-, Dreieck- oder sonstige Impulsformen, die aber hier nicht zur Diskussion stehen; dargestellt ist in den Diagrammen vielmehr nur die Änderung der jeweiligen Spitzenamplitude. Es ist ferner daran zu erinnern, dass das Anklingen und Abklingen eines Tones normalerweise einer Exponentialfunktion folgt, da es sich ja um die Simulation von Einschwingvorgängen handelt, die periodisch verlaufen können (Vibraphon) oder aperiodisch. Schliesslich ist daran zu erinnern, dass die dargestellten und zu erzeugenden Hüllkurven nichts mit der vom Spieler gegebenenfalls willkürlich veränderbaren Lautstärke zu tun haben, diese vielmehr allenfalls den Ordinatenmassstab der Diagramme verändern würde.

Was den Abszissenmassstab angeht, also die Zeitdauer eines Einschwingvorgangs, so ist dieser für verschiedene zu simulierende Instrumente durchaus unterschiedlich und kann auch für die Einzeltöne, aus denen ein (Gesamt-)Ton besteht, unterschiedlich sein. Es sei bereits hier angemerkt, dass ein wesentlicher Vorteil des Gegenstandes der Erfindung darin liegt, dass in dem Festwert- speicher tatsächlich nur die Hüllkurvenform gespeichert zu werden braucht, während die zugehörige Zeitdauer ihres Durchlaufs je nach dem zu simulierenden Instrument extern vorgegeben wird. Damit wird erheblich an Speicherkapazität gespart.

In den Diagrammen ist daher kein Massstab eingetragen, weder für Abszisse noch für Ordinate. Nur die Zeitpunkte, zu denen ein Auslösebefehl für eine Hüllkurve vom Spieler gegeben wird, sind markiert, wobei A den Zeitpunkt des Beginns eines Einzeltons angibt und R den Zeitpunkt des Endes. Beginn bedeutet dabei die Betätigung des zugehörigen Organs durch den Spieler, etwa das Niederdrücken einer Taste, und Ende bedeutet, dass die Betätigung aufhört, also etwa die Taste losgelassen wird. Beide Befehle A und R lösen jeweils eine unterschiedliche Hüllkurve aus.

Der einfachste Fall ist in Fig. 1 a gezeigt. Vom Zeitpunkt A an steigt die Amplitude, einer Exponentialfunktion im aperiodischen Grenzfall folgend, also entsprechend einer ersten Hüllkurve A,, bis auf die Maximalamplitude H an. Die Amplitude bleibt auf diesem Wert bis zum Zeitpunkt R, von dem aus die Amplitude, wiederum gemäss einem aperiodischen Exponentialverlauf der Hüllkurve R, folgend, auf Null abfällt. Obwohl A, und R, spiegelbildlich ähnlich sein können, werden sie getrennt im Festwertspeicher gespeichert.

Das Diagramm 1 b zeigt den Fall, dass der Speicher den Befehl Ende bereits auslöst, bevor die Anklinghüllkurve bis zum Nominalwert H der Amplitude durchlaufen worden ist. Es ergibt sich eine verkürzte Anklinghüllkurve A₂, der aber nicht etwa die Abklinghüllkurve R, folgen darf, da sich dann ein Amplitudensprung ergäbe. Vielmehr muss die Hüllkurve A₂ mindestens annähernd genau in eine entsprechend verkürzte Abklinghüllkurve R₂ übergehen. Wie dies bewirkt wird, soll weiter unten erläutert werden.

Fig. 1 c zeigt eine Anklinghüllkurve A₃, wie sie etwa typisch ist für ein Klavier: Die Amplitude steigt sprunghaft auf einen Maximalwert und fällt dann gemäss einer Exponentialfunktion ab. Lässt der Spieler die Klaviertaste los, so wird die Schwingung gedämpft, und die Kurve A₃ muss - ohne Amplitudensprung - in die Abklinghüllkurve R₃ übergehen. Dies ist ein Sonderfall des Diagramms 1 b.

Ähnlich liegen die Verhältnisse, wenn ein beendeter Ton erneut begonnen wird, bevor seine Abklinghüllkurve vollständig durchlaufen ist: Wie Fig. 1 d zeigt, muss dann die Abklinghüllkurve R₄ zumindestens annähernd amplitudengleich in die Anklinghüllkurve A₄ übergehen.

Eine andere Form der Hüllkurve A₆ mit Überschwingung ist in Fig. 1 e dargestellt; dieser Verlauf ist typisch für Blechbläser.

Fig. 1 zeigt eine Abklinghüllkurve R₆ mit Subaudio-Amplitudenmodulation: Diese Hüllkurve wird für Vibraphon benötigt.

Fig. 1g schliesslich zeigt eine Abklinghüllkurvenform Aₛ, die eingentlich aus der mehrmaligen Wiederholung einundderselben Kurvenform, die man als A₃ mit verkürztem Zeitmassstab wiedererkennt, besteht. Die in Fig. 4 dargestellte Schaltungsanordnung ermöglicht, tatsächlich nur die Kurvenform A₃ zu speichern und diese mehrmals zu wiederholen. Diese Anklinghüllkurve tritt beispielsweise bei Instrumenten wie Mandoline oder Banjo auf. Die zugehörige Abklinghüllkurve R₆ ist die Verlängerung der Anklinghüllkurve A₆ bis auf Null, ausgehend vom jeweils bei R erreichten Amplitudenwert.

Die Diagramme in Fig. 2a bis 2d stellen die Audiofrequenz in ihrem zeitlichen Verlauf dar. Hinsichtlich des Zeitmassstabes und des Frequenzhubes gilt sinngemäss dasselbe, was zu den Massstäben in Fig. 1 bereits festgehalten wurde; es gilt auch hier, dass die jeweils extern vorgegebenen Zeitmassstäbe den Abruf der im Festwertspeicher unter einundderselben Speicheradresse festgehalten Frequenzhübe dienen kann.

Fig. 2a zeigt eine Anklinghüllkurve A₇, bei der die Frequenz f mit allmählich zunehmendem Hub um eine Trägerfrequenz fₒ pendelt. Nach Erreichen eines maximalen Hubes fₘₐₓ wiederholt sich der Verlauf solange, wie der Ton gespeichert wird: Sogenanntes normales verzögertes Vibrato. Wie anhand der Fig. 4 noch zu erläutern, ist es auch in diesem Falle möglich, diese Hüllkurvenrepetition mit einfachen Schaltungsmassnahmen zu realisieren.

Fig. 2b stellt einen für Gitarren typischen Hüllkurvenverlauf A₈ dar: Ausgehend von einer geringfügig gegenüber der Nominalfrequenz fₒ zu hohen Frequenz fällt diese allmählich auf den Wert fₒ, wonach sich ein ähnlicher Verlauf wie in Fig. 2a dargestellt anschliesst. Fig. 2c zeigt den in etwa umgekehrten Verlauf A₉ der Frequenz beim Anblasen eines Blechblasinstruments. Fig. 2d schliesslich zeigt den Choruseffekt, das heisst das gleichzeitige Erklingen A, mehrerer nominell gleichgestimmter, in Wirklichkeit aber geringfügig gegeneinander verstimmter Schwingungen.

Fig. 3 schliesslich stellt als drei Beispiele weitere mögliche Effekte dar. Fig. 3a zeigt den sogenannten Lesley- Effekt, der entsteht, wenn ein Lautsprecher zum Umlauf angetrieben wird. Der Höhrer hat dann den Eindruck, als würde die Frequenz mit einem Hub f_{L} im Sinusverlauf um die Nominalfrequenz pendeln. Dieser Effekt kann aber auch mittels Hüllkurvensteuerung hervorgerufen werden, indem zwei Audiokanäle mit 180° Phasenverschiebung angesteuert werden und der Frequenzhub f_{L} als Frequenzmodulations- Hüllkurve eingeführt wird. Die Hüllkurvenrepetition ist ebenfalls mit der Schaltungsanordnung nach Fig. 4 möglich. Fig. 3b zeigt, dass dieser Lesley- Effekt auch zeitlich variabel realisiert werden kann entsprechend dem simulierten Anlauf und Auslauf eines rotierenden Lautsprechers, wobei auch der Frequenzhub F_{L} variiert werden muss.

In ähnlicher Weise kann man gemäss Fig. 3c den Zusammenklang mehrerer Saiteninstrumente, etwa nehrerer Gitarren oder eines Klaviers, bei dem ja jeder Taste mehrere gleichgestimmte Saiten zugeordnet sind, simulieren, indem für die Frequenzmodulation jedes Einzeltones eine Phasenverschiebung um 120° eingeführt wird. Auch dies ist mit der Hüllkurvensteuerung gemäss der Erfindung zu realisieren, wobei wiederum von der Hüllkurvenrepetitionstechnik Gebrauch gemacht wird.

Fig. 4 zeigt in Blockdarstellung eine Schaltungsanordnung, mit der das Verfahren gemäss der Erfindung ausführbar ist. Dabei wird vorausgesetzt, dass ein Musiksyntheseinstrument etwa nach den eingangs genannten FR-A vorliegt mit Schaltkreisen, bei denen jedem Einzelton ein Phasenzählerblockzugeordnet ist und digitale Signale AM P bzw. FRE die jeweilige Hüllkurve des betreffenden Einzelblocks hinsichtlich Amplitude bzw. Frequenz festlegen können. Die Einzeltonblöcke arbeiten im Zeitmultiplex.

Da dieser Teil der Schaltungsanordnung mithin selbst bekannt ist und keinen Teil der vorliegenden Erfindung bildet, ist er auch in Fig. 4 nicht dargestellt und rechts jenseits der strichpunktierten Linie zu denken; die von der erfindungsgemässen Schaltungsanordnung erzeugten Signale umfassen die Nummer des betreffenden Syntheseblocks (also dessen Adresse) und die jeweils an diesen Block (diese Adresse) zu übertragenden HüllkurvendatenAMP/FRE.

Auf der Eingangsseite der erfindungsgemässen Schaltungsanordnung sind ebenfalls an sich bekannte Teile eines Musiksyntheseinstruments vorgesehen, nämlich die Bedienungsorgane für den Spieler, wie Manuale, Pedale, Schalter, Knöpfe, Registereinsteller und so weiter, sowie Kodierkreise, die aus den jeweils mittels dieser Organe bewirkten Schalterstellungen die zugehörigen Steuersignale bilden. Soweit diese Steuersignale direkt zu den Syntheseblöcken übertragen werden, können sie hier ausser acht bleiben, da sie für die Erfindung nicht wesentlich sind. Wohl aber sind die Signale zu erläutern, die dererfindungsgemässen Hüllkurvensteuerung zuzuführen sind.

Für die Hüllkurvensteuerung werden die folgenden Eingangsdaten benötigt:
AD: Dies ist die laufende Adresse, die bestimmt, welcher Syntheseblock N R im gegebenen Zeitpunkt des Zeitmultiplexrahmens die Steuersignale von der Hüllkurvensteuerschaltung erhalten muss.
INT: Dieser Digitalwert legt das Realzeit-Intervall fest, innerhalb dessen eine vorgegebene (gespeicherte) Hüllkurvenform zu durchlaufen ist, das heisst, mit diesem Signal wird der Abszissenmassstab für die Abläufe gemäss Fig. 1 -3 bestimmt.
FR-IN: Dieser Digitalwert definiert die Frequenz fₒ im Falle von Frequenzmodulations-Hüllkurven. In einfacher Weise dient dieser Eingang auch dazu, überhaupt zwischen Frequenz- und reiner Amplitudenmodulation zu unterscheiden: Die Schaltung ist so ausgelegt, dass bei FR-IN gleich Null nur Amplitudenmodulation erfolgt.
HK-IN: Dieser Digitaiwertgibtan, weiche Hüllkurvenform zur Anwendung gelangen soll. Wie später noch zu erläutern, hat er die Form einer Festwertspeicher-Adresse, unter der der Beginn der Hüllkurvenabtastung abgespeichert ist.
MAN: Dieses Signal gibt an, ob ein bestimmter Einzelton erzeugt werden soll oder nicht. Die Schaltung ist so ausgelegt, dass dieses Signal logisch -0 ist, wenn der Ton erzeugt werden soll, und auf logisch -1 geht, wenn er enden soll. Das bedeutet, dass der Sprung 0-1 das Kommando für eine Abkling-Hüllkurve bedeutet und der Sprung 1 -0 das Kommando für eine Anklinghüllkurve.
EAS: Dies sind die Anschlüsse für Eingangs-und Ausgangssignale der Steuerlogik für die Schaltungsanordnung.

MitAD werden vier Randomspeicher 10,12,14 und 16 adressiert. Die vier Randomspeicher haben eine Speicherkapazität gleich der oder grösser als die Zahl der gleichzeitig zu erzeugenden Hüllkurven; wie oben ausgeführt, kann diese Zahl grösser als zweihundert sein. Im Ausführungsbeispiel weist jeder Randomspeicher 256 Speicherplätze auf, die alle homologe Adressen besitzen. Die Adressen sind die Nummern der entsprechenden Tonsynthese-Schaltungsblöcke.

Erfolgt die Adressierung der Randomspeicher durch AD, so können unter den betreffenden Adressen extern zugeführte Daten entsprechend INT, FR-IN, HK-CT (noch zu erläutern) eingegeben werden. Der Datenabruf erfolgt dagegen bei Adressierung durch einen Zähler 18, der in regelmässigen Zeitintervallen von - im Ausführungs- beispie!―4 Mikrosekunden getaktet wird. Dieser Takt soll als Hüllkurventakt bezeichnet werden zum Unterschied vom Systemtakt, der an der Steuerlogikeinheit 20 liegt und auf dem der Zeitmultiplex des Gesamtinstruments beruht; der Systemtakt arbeitet im Ausführungsbeispiel mit etwa 500 Nanosekunden. Von beiden Werten kann natürlich abgewichen werden. Der Vier-Mikrosekunden-Takt wurde in der Erwägung festgelegt, dass für eine musikalisch befriedigende Hüllkurvenentwicklung etwa alle Millisekunden ein Hüllkurvenabtastwert neu berechnet werden muss; das heisst, dass die 256 Speicherplätze der Randomspeicher innerhalb dieser Millisekunde sämtlich einmal adressiert werden sollen. Mit vier Mikrosekunden wird dies annähernd verwirklicht. Mit modernen Schaltungskomponenten wird dieser Takt als relativ langsam anzusehen sein.

Die extern (AD) bzw. vom Zähler 18 ausgegebenen Adressen laufen über einen Multiplexer 21, der einen Steuereingang SE aufweist. Es muss nämlich vermieden werden, dass gleichzeitig wegen AD Daten eingegeben werden und wegen der Zähleradressierung Daten abgerufen werden. Deshalb wird mittels Komparator 22 bei gleichzeitig vom Zähler 18 und von AD kommenden Signalen ein BELEGT-Signal erzeugt, das über die Steuerlogikeinheit 20 dann den Multiplexer 21 für die Zähleradressierung sperrt.

Im Randomspeicher 10 werden die Binärworte abgespeichert, welche als INT eingegeben worden sind. Im Randomspeicher 12 werden die laufenden Adressen von in einem Festwertspeicher 24 abgespeicherten Hüllkurven-Abtastwerten gespeichert, und zwar im links angedeuteten Abschnitt HK-CT, wo die Adressenbeträge des Festwertspeichers links vom Komma erneuert werden. Im rechten Abschnitt HK-BR dagegen werden die Adressenbruchteile des Festwertspeichers rechts vom Komma laufend nachgestellt. Um nun die nur einmal im Festwertspeicher vorliegenden Hüllkurvenabtastwerte mit unterschiedlichen Realzeit-Intervallen gemäss INT zu reproduzieren, wird im Randomspeicher 10 diese gewünschte Realzeit in Form eines Adressen-Bruchteils gespeichert, also als Komplement. Soll beispielsweise die Hüllkurve doppelt so lange dauern wie sonst durch den Takt des Zählers 18 einerseits, die Zahl der Abtastwerte im Festwertspeicher andererseits vorgegeben, so wird der nächste Abtastwert nicht auch beim nächsten Adressenimpuls für diesen Speicherplatz abgerufen, sondern erst beim übernächsten, und so weiter. Obwohl selbstverständlich die Schaltung im Binärsystem arbeitet, ist es anschaulicher, diesen Ablauf mit Dezimalzahlen zu verdeutlichen.

Im Randomspeicher 10 sei der Bruchteil 0,25 gespeichert, was nach obigem bedeutet, dass die Hüllkurve viermal länger als normal dauern soll. Bei Adressierung durch Zähler 18 wird diese Grösse einer arithmetischen Logikeinheit 26 als ein Eingang zugeführt. Ihr anderer Eingang ist der laufende Wert von HK-BR im Randomspeicher 12. Die Logikeinheit addiert die Bruchteilwerte, und das Ergebnis der Addition wird über den Multiplexer 28 wieder als Inhalt in den Randomspeicher 12 eingegeben, wo rechts vom Komma dann ein um den aus Randomspeicher 10 entnommenen Wert vergrösserter Bruchteil eingeschrieben wird. Die Adressen der Hüllkurvenabtastwerte im Festwert- speicher 24 sind dagegen ganzzahlig. Im hier betrachteten Beispiel wird also die nächste Adresse für den Festwertspeicher - im Abschnitt HK-BR des Randomspeichers 12 - erst nach viermaliger Adressierung durch den Zähler 18 erscheinen, was bedeutet, dass ein geänderter Abtastwert erst nach ca. vier Millisekunden aus dem Festwertspeicher abgerufen wird, dieser dann wieder viermal nacheinander abgerufen wird, dann erst der neue Adressenwert eingegeben wird und so weiter. Die Anfangsadresse des Festwertspeichers, unter der der Beginn der betreffenden Hüllkurve abgespeichert ist, wird natürlich als erstes in den Randomspeicher 12 eingegeben (Signal H K-IN), und zwar über den Multiplexer 28 unter Steuerung MU durch die Steuerlogikeinheit 20, die wiederum auf das Signal MAN reagiert.

Der Multiplexer 28 ist als Drei-Kanal-Multiplexer ausgebildet. In der Tat können Festwertspeicher-Adressen in den Abschnitt HK-BR des Randomspeichers 12 auch von dem Festwertspeicher 24 selbst zurück eingegeben werden.

(Eine Klarstellung scheint an dieser Stelle angebracht. Für den Festwertspeicher 24 wird zwischen den Adressen der Speicherplätze und den in diesen Speicherplätzen abgespeicherten Daten, oder dem Inhalt des Speichers, unterschieden. Über die Leitung 30 wird der Festwertspeicher 24 adressiert und gibt auf der Leitung 32 die Daten aus. In dem hier zur Diskussion stehenden Fall haben die abgespeicherten Daten dann die Bedeutung einer Festwertspeicheradresse, wenn sie über Leitungszweig 34 und über Multiplexer 28 zum Randomspeicher 12 übertragen werden. Dies ist jedoch der Ausnahmefall; im allgemeinen sind im Festwertspeicher 24 die Abtastwerte der Hüllkurve oder - im Falle einer Frequenzmodulation - die Modulationshubwerte abgelegt.)

Das Ergebnis ist dann, dass bei Durchlauf des Zählers 18 diejenige Hüllkurve oder Teil derselben zu durchlaufen begonnen wird, die von der betreffenden zurückgeführten Adresse beginnt, wobei nach wie vor die Realzeit durch Entnahme der betreffenden Daten aus dem Randomspeicher 10 vorgegeben bleibt. Diese Operation ist für die Repetition einer bereits einmal durchlaufenen Hüllkurve oder Teilhüllkurve vorgesehen. Wenn nämlich eine Hüllkurve Repetitionen haben soll, ist das entsprechende Kommando im Festwert-Speicher unter der entsprechenden Adresse abrufbar und erscheint auf Ausgang REP des Festwertspeichers, von dem das Signal zur Logikeinheit 20 übertragen wird, die den Multiplexer 28 auf den betreffenden Kanal umschaltet. Es sei gleich an dieser Stelle angemerkt, dass auch ein Signal EN ausgegeben wird, wenn eine Hüllkurve vollständig aus dem Festwertspeicher abgerufen worden ist; dieses Endesignal veranlasst die Logikeinheit 20, die Speicherplätze unter der betreffenden Adresse zu löschen, wonach-je nach dem Pegel von MAN - entweder der unmodulierte Ton weiter erklingt oder der betreffende Einzelton gar nicht mehr erzeugt wird. Unmoduliert bezieht sich selbstverständlich nur auf eine durch den Schaltkreis nach Fig. 4 eingeführte Hüllkurvenmodulation; an anderer Stelle der Gesamtschaltung kann auch eine sonstige Modulation eines Dauertons vorgenommen werden.

Bevor der Fall erörtert wird, dass eine nicht vollständig durchlaufene Hüllkurve in eine andere Hüllkurve übergeht, soll noch die Weiterverarbeitung der Inhalte aus dem Festwertspeicher 24 betrachtet werden. Auf Leitung 36 werden diese Hüllkurvendaten einem Zweierkomplement-Binäraddierkreis 38 zugeführt. Die Hüllkurvendaten sind im Falle reiner Amplitudenmodulation vorzeichenlose Abtastwerte, im Falle von Frequenzmodulation vorzeichenbehaftete Hubwerte. Da dem Addierkreis 38 über Leitung 40 signalisiert wird, ob Frequenzmodulation vorliegt oder nicht - im Randomspeicher 16 sind zu jeder der 256 zu erzeugenden Hüllkurven die zugehörigen Trägerfrequenzen fₒ abgespeichert-(FR-IN) oder Null, wenn nur Amplitudenmodulation verlangt wird -, erscheinen an seinem Ausgang die zu dem jeweiligen Einzelton gehörigen Hüllkurvenwerte. Diese sind den Amplitudenmodulations- oder aber den Frequenzmodulationsblöcken der Syntheseschaltung zuzuführen. Die Zuordnung erfolgt durch die Steuerlogikeinheit 20, der über ein Gatter 42 dann und nur dann ein Signal AM zugeführt wird, wenn es sich um Amplitudenmodulation handelt.

Funktion und Arbeitsweise der Schaltungsanordnung bezüglich unterbrochener Hüllkurve solten im folgenden erläutert werden; dabei wird auch auf die Flussdiagramme nach Fig. 5 verwiesen, in denen der Ablauf übersichtlich dargestellt ist.

Es ist klar, dass dann, wenn eine laufende Hüllkurve abgebrochen werden und eine andere einsetzen soll, ein Adressenwechsel im Festwertspeicher 24 erfolgen muss. Es ist ferner klar, dass in diesem Falle nicht die neue Hüllkurvenform unter der neuen Adresse HK-IN beginnen darf, da unter dieser der Abtastwert Null für Anklinghüllkurven und der Abtastwert H für Ablinghüllkurven abgerufen wird. Erforderlich ist aber ein Einsetzen bei einer Adresse, unter der ein Abtastwert gespeichert ist, welcher mindestens annähernd demjenigen gleich ist, bei dem die vorhergehende Hüllkurve abgebrochen wurde. Dies ist anschaulich in Fig. 2b dargestellt.

Es muss also der letzte Abtastwert der abbrechenden Hüllkurve festgehalten werden und im Festwertspeicher 24 muss derjenige Speicherplatz der fortsetzenden Hüllkurve gesucht werden, wo ein mindestens annähernd gleicher Abtastwert vorliegt; die zugehörige Adresse muss dann als Anfangsadresse in den Randomspeicher 12 eingegeben werden.

Hierfür weist die Schaltungsanordnung nach Fig. 4 den Randomspeicher 14 auf, in welchem für den jeweils durch Zähler 18 adressierten Speicherplatz der laufende Abtastwert VL eingeschrieben wird, der hinter dem Addierkreis 38 ansteht. Derselbe Wert VL liegt an einem Eingang eines Komparators 50, an dessen anderem Eingang der unmittelbar vorhergehende, aus dem entsprechenden Speicherplatz bei Adressierung durch Zähler 18 abgerufene Wert VL' liegt. Der Komparator liefert an seinem Ausgang ein Logiksignal, hier mit VLK bezeichnet, solange der spätere Abtastwert VL kleiner ist als der vorhergehende AbtastwertVL'. Dieses Logiksignal wird der Steuerlogikeinheit 20 zugeführt.

Die Steuerlogikeinheit benötigt diese Angabe nur in dem Zeitpunkt, in welchem durch einen Sprung des Signals MAN signalisiert wird, dass eine neue Hüllkurve benötigt wird. Es sei zunächst angenommen, dass eine Abklinghüllkurve durch einen MAN-Wechsel von 1 auf Null abgebrochen und mit einer Anklinghüllkurve fortgesetzt werden soll. HK-IN gibt dann die zugehörige Festwertspeicheradresse ein, unter der - als Anfangsabtastwert einer Anklinghüllkurve - der Abtastwert Null abgerufen wird. Dieser erscheint hinter Addierkreis 38 als neuer Wert VL. Da aber der unmittelbar vorher in Randomspeicher 14 abgelegte Wort VL' aus der abgebrochenen Abklinghüllkurvestammte und mithin grösser ist, gibt der Komparator 50 das Logiksignal VLK ab. Dies bewirkt nun in der Steuerlogikeinheit 20 die Erzeugung eines Steuerlogiksignals OP, welches der arithmetischen Logikeinheit 26 das Kommando übermittelt, die gespeicherte Adresse HK-CT des Festwertspeichers um eine zu erhöhen. Dieser Vorgang wiederholt sich mit dem Systemtakt solange, bis das Logiksignal VLK wechselt VLK, weil der Komparator 50 keine Grössendifferenz mehr feststellen kann. Diezu diesem Zeitpunkt im Randomspeicher 12 stehende Adresse H K-CT ist dann die Anfangsadresse der fortsetzenden Hüllkurve.

Dieses Aufaddieren der Festwertspeicheradresse führt zu dem gewünschten Ergebnis, weil für Anklinghüllkurven die grösseren Abtastwerte auch unter grösseren Adressen des Festwertspeichers abgelegt sind.

Dies trifft nicht zu für Abklinghüllkurven, wo bei höheren Adressen des Festwertspeichers niedrigere Abtastwerte vorliegen. Deshalb muss in dem Falle der komplementäre Logikpegel VLK den Aufholvorgang einleiten; diese Unterscheidung kann die Steuerlogikeinheit 20 treffen, weil sie zwischen den Sprüngen 0-1 und 1-0 für den MAN-Eingang unterscheidet.

Die Flussdiagramme Fig. 5a bzw. 5b fassen die geschilderten Vorgänge noch einmal zusammen. In Fig. 5c schliesslich ist der Ablauf beim Takten des Zählers 18 für den Normalfall dargestellt; die zugehörige Erläuterung wurde bereits oben gegeben.

In Fig. 6 ist schematisch die Organisation des Festwertspeichers 24 angedeutet. Die H üllkurvenabtastwerte sind als Analog-Äquivalente gezeichnet, obwohl es sich natürlich in Wirklichkeit um Binärworte handelt. Von oben nach unten sind die Hüllkurven Langsames Anklingen, Abklingen, Perkussion mit Wiederholung und Verzögert einsetzendes Vibrato mit Wiederholung als Beispiele dargestellt. Das erste Bit ist das Logiksignal REp, das zweite Bit das Logiksignal EN. Die folgenden Bits definieren die Abtastwerte oder, in Verbindung mit REP=1 die Adresse, von der aus die Abtastwerte erneut abzurufen sind. In Fig. 6 ist durch die strichpunktierten Pfeile angedeutet, zu welcher Adresse beispielsweise zurückzukehren ist. Die Adresse, unter der eine Hüllkurve beginnt, wird - wie oben erläutert - extern als HK-IN eingegeben.

Die Steuerlogikeinheit kann gemäss Fig. 7 einen weiteren Festwertspeicher 60 umfassen, dem als Adressen die oben erwähnten Logiksignale zugeführt werden und der über ein Sequenzregister 62 abgefragt wird, das seinerseits von dem Systemtakt weitergeschaltet wird und in das die jeweils zu durchlaufende Logiksequenz aus dem Festwert- speicher selbst eingegeben wird. Unter dessen Adressen werden dann die von der Logikeinheit benötigten Steuersignale abgerufen.

## Patentansprüche

1. Verfahren zur digitalen Hüllkurvenerzeugung bei einem polyphonen Musiksyntheseinstrument mit einem Festwertspeicher, in welchem Hüllkurvenabtastwerte unter Hüllkurvenadressen gespeichert sind, während die Hüllkurvenadressen aller Einzeltöne in Kurven-Randomspeichern gespeichert werden, welche sequentiell ausgelesen werden, wonach die ausgelesenen Hüllkurvenabtastwerte zu Modulationsblöcken der Syntheseschaltung übertragen werden, wobei jede Hüllkurvenform nur einmal im Festwertspeicher eingeschrieben ist und die Realzeit des Hüllkurvenverlaufs durch Verkürzen bzw. Verlängern der Speicherdauer der betreffenden Adressen im Kurven-Randomspeicher bestimmt wird, während alle Speicherplätze des Kurven-Randomspeichers mit gleichem Takt ausgelesen werden, dadurch gekennzeichnet, dass der jeweils für eine Hüllkurve aus dem Festwertspeicher ausgelesene Abtastwert mit dem bei der unmittelbar vorhergehenden Auslesesequenz ausgelesenen Abtastwert verglichen und ein Logiksignal gebildet wird, und dass bei Auftreten eines Hüllkurvenwechsel-Befehls als Anfangsadresse diejenige Festwertspeicher- adresse der nunmehr durchlaufenden Hüllkurve durch schnelles Takten des Kurven-Randomspeichers gesucht wird, bei der das komplementäre Logiksignal auftritt.

2. Verfahren nach Anspruch 1, dadurch gekennzeichnet, dass die im Kurven-Randomspeicher abgelegten Adressen des Festwertspeichers unter Steuerung durch ein dem letzteren selbst entnehmbares Repetitionskommando mehrmals nacheinander ausgelesen werden.

3. Verfahren nach Anspruch 1, dadurch gekennzeichnet, dass während des Taktens die Auslesesequenz des Kurven-Randomspeichers für den betreffenden Einzelton unterbrochen wird.

4. Schaltungsanordnung zur Durchführung des Verfahrens nach Anspruch 1, umfassend Randomspeicher (10, 12, 14, 16) mit ebensovielen Speicherplätzen wie gleichzeitig zu erzeugenden Hüllkurven, und mit einem Adressenzähler (18), mittels dem alle Randomspeicher parallel zu entsprechenden Tonerzeugungs-Syntheseblöcken adressierbar sind, gekennzeichnet durch einen Werte-Randomspeicher (14), in den die aus dem Festwertspeicher ausgelesenen Abtastwerte eingegeben und zugleich mit dem unmittelbar vorher gespeicherten Abtastwert mittels eines Komparators (50) verglichen werden, an dessen Ausgang das Logiksignal erscheint, wobei eine Steuerlogikeinheit (20) bei Anstehen eines Hüllkurvenwechsei-Befehls einen Addierschaltkreis (26), der für schnelles Erhöhen der im Kurven-Randomspeicher (12) stehenden Adresse um ganze Einheiten ausgebildet ist, solange aktiviert, bis am Komparatorausgang das zum Logiksignal (VLK) komplementäre Signal (OCK) erscheint.

5. Schaltungsanordnung nach Anspruch 4, gekennzeichnet durch einen Intervall-Randomspeicher (10), in welchem Adressenbruchteile der aus dem Kurven-Randomspeicher (12) zu entnehmenden Festwertspeicheradressen geladen sind, die mittels des in diese Funktion von der Steuerlogikeinheit (20) umschaltbaren Addierschaltkreises (26) zu ganzen Adressenworten ergänzbar sind.

6. Schaltungsanordnung nach Anspruch 5, gekennzeichnet durch einen Multiplexer (28), über den - gesteuert durch Steuersignale (MU) einer Steuerlogikeinheit (20) - wahlweise eine Hüllkurven-Anfangsadresse (HK-IN), der laufende vom Addierschaltkreis (26) gelieferte Adressenwert (HK-CT+HK-BR) oder eine aus dem Festwertspeicher (24) rückgeführte Festwertspeicher- Adresse dem Kurven-Randomspeicher (12) zugeführt wird.

## Claims

1. Method of digital envelope production in a polyphonous musical synthesis instrument with a read-only memory in which envelope scanning values are stored under envelope addresses, while the envelope addresses of all individual tones are stored in curve random memories which are read sequentially, after which the read-out envelope scanning values are transferred to the modulation blocks of the synthesis circuit, each envelope form being entered only once into the read-only memory and the real time of the envelope shape being determined by shortening or lengthening of the storage duration of the addresses concerned in the curve random memory, while all memory locations of the curve random memory are read-out with identical timing, characterized in that the scanning value read out in each instance for an envelope from the read-only memory is compared with the read-out scanning value at the immediately preceding read-out sequence and a logic signal is formed, and in that, on the occurrence of an envelope change command as initial address, that read-out memory address of the now traversing envelope is sought by rapid clocking of the curve random memory at which the complementary logic signal occurs.

2. Method according to claim 1, characterized in that the addresses stacked in the curve random memory from the read-only memory are read out several times one after the other by a repeat command which can be automatically derived from the last.

3. Method according to claim 1, characterized in that during the clocking the read-out sequence of the curve random memory is interrupted for the individual tone concerned.

4. A circuit arrangement for carrying out the method according to claim 1, comprising random memories (10, 12, 14, 16) with as many storage locations as there are envelopes to be produced simultaneously, and with an address counter (18) by means of which all random memories can be addressed parallel to corresponding tone production synthesis blocks, characterized by a values random memory (14) into which the scanning values read out of the read-only memory are supplied and at the same time are compared with the scanning value stored immediately before by means of a comparator (50) at the output of which the logic signal appears, whereby a control logic unit (20), on the occurrence of an envelope change command, activates an addition circuit (26), which is designed for the rapid increase by full units of the address present in the curve random memory (12), until the complementary signal (VLK) to the logic signal (VLK) appears at the comparator output.

5. A circuit arrangement according to claim 4, characterized by an interval random memory (10) in which address fractions of the read-only memory addresses to be taken from the curve random memory (12) are loaded, which can be extended to full address words by the adding circuit (26) which can be switched over in this function from control logic circuit (20).

6. A circuit arrangement according to claim 5, characterized by a multiplexer (28) through which -controlled by control signals (MU) of a control logic unit (20) - an envelope initial address (HK-IN), the current address value (HK-CT+HK-BR) supplied from the addressing circuit (26) or a read-only memory address supplied back from the read-only memory (24) are supplied to the curve random memory (12).

## Revendications

1. Procédé pour engendrer de façon numérique des courbes enveloppes dans un instrument synthétiseur de musique polyphonique comportant une mémoire morte dans laquelle des valeurs d'exploration de courbes enveloppes sont mémorisées à des adresses de courbes enveloppes tandis que les adresses des courbes enveloppes de tous les tons élémentaires sont mémorisée dans des mémoires RAM de courbes qui sont lues séquen- tiellement, après quoi les valeurs d'exploration des courbes enveloppes lues sont transmises à des blocs de modulation du circuit synthétiseur, chaque forme de courbe enveloppe n'étant écrite qu'une seule fois dans la mémoire morte et le temps réel du parcours de l'allure de la courbe enveloppe étant déterminé par raccourcissement ou allongement de la durée de mémoire des adresses correspondantes dans la mémoire RAM contenant des courbes enveloppes, tandis que toutes les cellules de mémoire de la mémoire RAM contenant les courbes enveloppes sont lues au même rythme, caractérisé en ce que la valeur d'exploration lue dans la mémoire morte pour une courbe enveloppe est comparée à la valeur d'exploration lue au cours de la séquence de lecture immédiatement précédente pour former un signal logique et en ce que, lors de l'apparition d'un ordre de changement de courbe enveloppe, on recherche par commande à un rythme rapide de la mémoire RAM contenant les courbes, en qualité d'adresse de début, l'adresse de la mémoire morte de la courbe enveloppe en cours de parcours à laquelle le signal logique complémentaire est engendré.

2. Procédé selon la revendication 1, caractérisé en ce que les adresses de la mémoire morte qui sont mémorisées dans la mémoire RAM contenant les courbes enveloppes sont lues plusieurs fois l'une après l'autre, sous la commande résultant d'un ordre de répétition qui peut être prélevé dans la mémoire elle-même.

3. Procédé selon la revendication 1, caractérisé en ce que, pendant la commande au rythme, la séquence de lecture de la mémoire RAM contenant les courbes enveloppes pour le ton élémentaire considéré est interrompue.

4. Circuit pour la mise en oeuvre du procédé selon la revendication 1, comprenant des mémoires RAM (10, 12, 14, 16) comportant un nombre de cellules de mémoires égal à celui des courbes enveloppes qui doivent être produites simultanément et un compteur d'adresses (18) au moyen duquel toutes les mémoires RAM peuvent être adressées en parallèle avec les blocs synthétiseurs de tons correspondants, caractérisé par une mémoire RAM (14) de valeurs dans laquelle les valeurs d'explorations lues dans la mémoire morte sont introduites et, en même temps, comparées à la valeur d'exploration mémorisée immédiatement avant, au moyen d'un comparateur (50) à la sortie duquel apparaît le signal logique, une unité de commande (20), lors de l'apparition d'un ordre de changement de courbe enveloppe, activant un circuit additionneur (26) qui est destiné à faire croître rapidement par unités entières l'adresse qui se trouve dans la mémoire RAM (12) contenant les courbes enveloppes, jusqu'à ce qu'apparaisse à la sortie du comparateur le signal (VLK) complémentaire du signal logique (VLK).

5. Circuit selon la revendication 4, caractérisé par une mémoire RAM d'intervalles (10) dans laquelle sont chargées des fractions d'adresse des adresses de mémoire morte qui doivent être lues dans la mémoire RAM (12) contenant les courbes enveloppes, ces fractions d'adresse pouvant être complétées pour former des mots d'adresse complets au moyen du circuit additionneur (26) qui peut être commuté dans cette fonction par l'unité logique de commande (20).

6. Dispositif selon la revendication 5, caractérisé par un multiplexeur (28) par l'intermédiaire duquel - sous la commande de signaux de commande (MU) d'une unité de commande (20) - on introduit sélectivement une adresse de début de courbe enveloppe (HK-IN), la valeur d'adresse courante, (HK-CT+HK-BR) fournie par le circuit additionneur (26) ou une adresse de mémoire morte, restituée à partir de la mémoire morte (24), dans la mémoire RAM (12) à courbes enveloppes.
